# EUROPÄISCHE PATENTANMELDUNG

(11) **EP 0 839 475 A2**
(43) Veröffentlichungstag der Anmeldung: **06.05.1998**
(21) Anmeldenummer: 97117198.8
(22) Anmeldetag: 04.10.1997
(51) Int. Cl.: A47B 19/06

(54) **Stehpult**

(30) Priorität: 14.10.1996 DE 29617831 U
(71) Anmelder: BOSSE Design Gesellschaft für Innovative Office Interiors GmbH & Co. KG, 37671 Höxter (DE)
(72) Erfinder: Lippe, Claus, 51105 Köln (DE); Boeckmann, Steffen, 50968 Köln (DE)
(74) Vertreter: Rau, Manfred, Dr. Dipl.-Ing.

(57) **Zusammenfassung**

Ein Stehpult umfaßt eine Wandkonsole (1), eine oberhalb der Wandkonsole (1) angeordnete Tischplatte (12), eine Vertikal-Führungseinrichtung zwischen Wandkonsole (1) und Tischplatte (12), eine zwischen der Wandkonsole (1) und der Tischplatte (12) angeordnete Höhenverstelleinrichtung und Halteelemente (30) zur lösbaren Befestigung der Wandkonsole (1) an Elementen eines Raumgliederungs-Systems.

## Beschreibung

Stehpulte sind bekannt, sie sind üblicherweise freistehend ausgebildet und weisen eine obere Tischplatte und eine diese tragende, am Boden abgestützte Tragkonstruktion auf.

Der Erfindung liegt die Aufgabe zugrunde, ein Stehpult zu schaffen, das als Bestandteil eines Raumgliederungs-Systems einsetzbar ist und das unterschiedlichen Einsatzzwecken und unterschiedlichen Körpergrößen von Benutzern anpaßbar ist.

Diese Aufgabe wird erfindungsgemäß durch die Merkmale des Anspruches 1 gelöst. Das erfindungsgemäße Stehpult ist in einfacher Weise an Wandelementen oder dergleichen eines Raumgliederungs-Systems anbringbar und zwar insbesondere einhängbar. Es ist andererseits höhenverstellbar, so daß es einerseits der Körpergröße des Benutzers angepaßt, anderseits aber auch in die vorgegebenen Abmaße und Gestaltungen der Elemente des Wandgliederungs-Systems eingepaßt werden kann.

Die Unteransprüche geben zahlreiche vorteilhafte Ausgestaltungen wieder.

Weitere Merkmale, Vorteile und Einzelheiten der Erfindung ergeben sich aus der Beschreibung eines Ausführungsbeispieles anhand der Zeichnung.
Es zeigt:
- Fig. 1: eine Vorderansicht eines Stehpultes, wobei die linke Hälfte die untere Position und die rechte Hälfte die obere Position darstellt und wobei in der rechten Hälfte die Abdeckplatte abgenommen ist,
- Fig. 2: eine Draufsicht auf das Stehpult in teilweise aufgebrochener Darstellung und
- Fig. 3: eine Seitenansicht einer Wandkonsole.

Ein Stehpult weist eine Wandkonsole 1 auf, die aus einer Grundplatte 2 und um 90° vorgebogenen Seitenflanschen 3 besteht. In ihrem vorderen unteren Bereich kann die Wandkonsole 1 noch durch eine die Seitenflansche 3 verbindende Vorderwand 4 geschlossen sein, so daß insoweit ein stabiler flacher Kasten gebildet ist.

Innerhalb der Seitenflansche 3 der Wandkonsole 1 sind Teleskop-Führungen 5 angeschraubt, die nach Art von in der Möbelindustrie bekannten Schubladenauszügen ausgestaltet sind. An diesen Teleskop-Führungen 5 ist wiederum ein oberhalb der Wandkonsole 1 angeordneter, sich horizontal erstreckender und die Wandkonsole 1 über ihre volle Breite überdeckender Querträger 6 angebracht, der mittels der Teleskop-Führungen 5 aus einer - in Fig. 2 links dargestellten - der Wandkonsole 1 benachbarten unteren Position in eine - in Fig. 2 rechts dargestellte - von der Wandkonsole beabstandete obere Position verfahren werden kann, wobei er jeweils seine horizontale Lage beibehält.

Zwischen der Wandkonsole 1 und dem Querträger 6 ist ein stufenlos verstellbares Längenverstellelement 7, beispielsweise eine hydraulisch blockierbare Gasfeder, angeordnet. Sie ist einerseits an einem in der Wandkonsole 1 ausgebildeten unteren Widerlager 8 und andererseits in einem im Querträger 6 ausgebildeten oberen Widerlager 9 angelenkt.

Auf dem Querträger 6 ist eine von diesem nach vom zur Benutzerseite 10 hin vorspringende Stützplatte 11 angebracht, auf der wiederum eine Tischplatte 12, d.h. eine Arbeitsplatte, befestigt ist, die zur Benutzerseite 10 hin und seitlich am weitesten gegenüber allen unterhalb von ihr angeordneten Teilen vorspringt. An der Stützplatte 11 ist weiterhin eine Ablageplatte 13 angebracht, die mit Abstand unterhalb der Tischplatte 12 angeordnet ist, und - wie aus Fig. 2 hervorgeht - seitlich und vom gegenüber der Tischplatte 12 zurückspringt.

An der Unterseite der Stützplatte 11 ist weiterhin ein Auslöseelement 14 für das Längenverstellelement 7 angebracht. Das Auslöseelement 14 wird mittels eines Bedienungshebels 15 betätigt, der sich etwa horizontal und parallel zur Wandkonsole 1 zu einer - in Fig. 2 rechten - Seite hin erstreckt. Der Bedienungshebel 15 erstreckt sich über die Ablage 13 hinaus, ist aber von oben noch durch die Tischplatte 12 abgedeckt. Er ist um eine Achse 16 schwenkbar an der Stützplatte 11 gelagert. Im unteren Bereich der Wandkonsole 1, und zwar jeweils im vorderen Bereich, sind schräg nach außen und zur Benutzerseite 10 hin verlaufende Stützfüße 17 befestigt, die sich mit ihren vorderen Enden auf dem Boden 18 abstützen. Oberhalb ihrer vorderen Seiten ist auf den Stützfüßen 17 eine kreisabschnittsförmige Fußstütze 19 befestigt, die horizontal etwa 10 cm oberhalb des Bodens 18 verläuft. Wie Fig. 2 zu entnehmen ist, erstreckt sie sich etwa über die Breite der Tischplatte 12 und ist unterhalb von deren der Benutzerseite 10 zugewandten Vorderkante 20 angeordnet.

An beiden Seiten des Querträgers 6 sind Tischarme 21 um vertikale Schwenkachsen 22 schwenkbar angelenkt. Sie stehen mit ihren freien Enden über die Seitenkanten 23 der Tischplatte 12 vor. An diesen freien Enden sind Seiten-Tischplatten 24 höhenverstellbar angebracht. Die Seiten-Tischplatten 24 selber befinden sich - je nach Höheneinstellung - in unterschiedlicher Höhe über der Tischplatte 12 und - je nach Schwenkstellung - überwiegend neben der Tischplatte 12.

Die Wandkonsole 1 wird über ihre volle Höhe von einer Abdeckung 25 überdeckt, die eine geschlossene Vorderplatte 26 und die Seitenflansche 3 der Wandkonsole 1 überdeckende Seitenwände 27 aufweist. Sie wird mittels nicht dargestellter, an der Innenseite der Seitenwände 27 angebrachter Stifte in an der jeweiligen Außenseite der Seitenflansche 3 der Wandkonsole 1 angebrachte plattenförmige Halterungen 28 eingehängt, die in Fig. 2 rechts erkennbar sind.

Im oberen Bereich der Wandkonsole 1 ist an deren Rückseite und seitlich und nach oben über die Tischplatte 12 vorkragend ein Wandschirm 29 angebracht.

An den oberen Enden der Seitenflansche 3 der Wandkonsole 1 sind Befestigungshaken 30 vorgesehen, die nach hinten über den Wandschirm 29 hinausragen und mittels derer das Stehpult in entsprechende Lochleisten oder Quertraversen eines Raumgliederungs-Systems eingehängt werden kann. Das Stehpult ist also nicht freistehend ausgebildet, sondern wird an eine Wand oder ein Wandelement angehängt.

Bei Betätigung des Auslöseelementes 14 durch Verschwenken des Bedienungshebels 15 wird das Längenverstellelement 7 insoweit betätigt, daß die Tischplatte 12 und die sie tragenden Teile nach oben verfahren werden, und zwar bis in die in Fig. 2 rechts dargestellte obere Position. Wenn bei betätigtem Auslöseelement 14 Kraft von oben auf die Tischplatte 12 ausgeübt wird, dann wird diese unter entsprechendem Zusammenfahren des Längenverstellelementes 7 nach unten verschoben und zwar im Grenzfall bis in die in Fig. 2 links dargestellte untere Position der Tischplatte 12. Mit der Tischplatte 12 werden jeweils die Seiten-Tischplatten 24 und die Ablageplatte 13 und die sie tragenden Konstruktionsteile verfahren.

## Patentansprüche

1. Stehpult
- mit einer Wandkonsole (1)
- mit einer oberhalb der Wandkonsole (1) angeordneten Tischplatte (12)
- mit einer Vertikal-Führungseinrichtung zwischen Wandkonsole (1) und Tischplatte (12)
- mit einer zwischen der Wandkonsole (1) und der Tischplatte (12) angeordneten Höhenverstelleinrichtung und
- mit Halteelementen (30) zur lösbaren Befestigung der Wandkonsole (1) an Elementen eines Raumgliederungs-Systems.

2. Stehpult nach Anspruch 1, wobei das Höhenverstellelement ein stufenlos verstellbares und blockierbares Längenverstellelement (7) aufweist.

3. Stehpult nach Anspruch 2, wobei ein Auslöseelement (14) mit Bedienungshebel (15) für das Längenverstellelement (7) unterhalb der Tischplatte (12) angeordnet ist.

4. Stehpult nach einem der Ansprüche 1 bis 3, wobei der Tischplatte (12) mindestens eine mit dieser höhenverstellbare Seiten-Tischplatte (24) zugeordnet ist.

5. Stehpult nach Anspruch 4, wobei die mindestens eine Seiten-Tischplatte (24) mittels eines unter der Tischplatte (12) angeordneten Tischarms (21) schwenkbar mit letzterem verbunden ist.

6. Stehpult nach Anspruch oder 5, wobei die mindestens eine Seiten-Tischplatte (24) gegenüber der Tischplatte (12) höhenverstellbar ist.

7. Stehpult nach einem der Ansprüche 1 bis 6, wobei die Wandkonsole (1) nach Art eines nach vorn zumindestens teilweise offenen flachen Kastens ausgebildet ist, der mittels einer die Wandkonsole (1) vorn und seitlich überdeckenden Abdeckung (25) verkleidet ist.

8. Stehpult nach einem der Ansprüche 1 bis 7, wobei an der Wandkonsole (1) eine oberhalb des Bodens (18) angeordnete Fußstütze (19) angebracht ist.
